# EUROPÄISCHE PATENTSCHRIFT

(11) **EP 3 926 594 B1**
(45) Veröffentlichungstag und Bekanntmachung des Hinweises auf die Patenterteilung: **05.03.2025**
(21) Anmeldenummer: 20180291.5
(22) Anmeldetag: 16.06.2020
(51) Int. Cl.: G07F 11/00, G07F 11/44, G07F 17/00

(54) **VORRATSBEHÄLTER FÜR EINE VORRATS- UND ABGABESTATION**
STORAGE CONTAINER FOR A STORAGE AND DISPENSING STATION
RÉCIPIENT DE STOCKAGE POUR UNE STATION DE DISTRIBUTION ET DE STOCKAGE

(43) Veröffentlichungstag der Anmeldung: 22.12.2021
(73) Patentinhaber: Becton Dickinson Rowa Germany GmbH, 53539 Kelberg (DE)
(72) Erfinder: Braun, Erika, 54550 Daun (DE)
(74) Vertreter: Zenz Patentanwälte Partnerschaft mbB

(56) Entgegenhaltungen:
- EP-A1- 3 389 022
- JP-B2- 5 577 033
- US-A1- 2002 195 459
- US-A1- 2011 163 112
- US-A1- 2016 001 956

## Beschreibung

Die vorliegende Erfindung betrifft einen Vorratsbehälter für eine Vorrats- und Abgabestation für Kleinstückgüter, insbesondere Arzneimittel oder Nahrungsergänzungsprodukte.

Moderne Blisterautomaten, wie sie beispielsweise in der WO 2013/034504 A1 offenbart sind, umfassen, je nach Ausbaustufe, mehrere hundert Vorrats- und Abgabestationen. In diesen sind jeweils eine Mehrzahl von Arzneimittelportionen eines bestimmten Arzneimittels gelagert, und auf Anforderung können einzelne Arzneimittelportionen abgegeben werden. Mit dem Blisterautomaten werden die in den Vorrats- und Abgabestationen gelagerten Arzneimittelportionen patientenindividuell gemäß den ärztlich verordneten Eingabezeitpunkten zusammengestellt und verblistert.

Zur Zusammenstellung der Arzneimittelportionen werden entsprechende Vorrats- und Abgabestationen zur Abgabe einer oder mehrerer Arzneimittelportionen angesteuert. Bei der Ansteuerung einer Vorrats- und Abgabestation wird mit einer Vereinzelungseinrichtung, die in dem Vorratsbehälter der Vorrats- und Abgabestation angeordnet ist, eine einzelne Arzneimittelportion separiert und über eine Abgabeöffnung in dem Vorratsbehälter einer Führungseinrichtung des Blisterautomaten übergeben. Mittels der Führungseinrichtung wird eine abgegebene Arzneimittelportion, gegebenenfalls unter Zwischenschaltung einer Sammeleinrichtung, einer Verpackungseinrichtung zugeführt, welche einzelne oder mehrere Arzneimittelportionen entsprechend einer ärztlichen Vorgabe verblistert.

Zur Vereinzelung der Arzneimittelportionen, die in einem Vorratsbehälter einer Vorrats- und Abgabestation gelagert sind, umfasst die Vereinzelungseinrichtung einen Rotor mit einer Mehrzahl von Kanälen, die üblicherweise am Außenumfang des Rotors angeordnet sind. Die Kanäle müssen an die jeweils zu vereinzelnden Arzneimittelportionen hinsichtlich ihrer Abmessungen derart angepasst werden, dass in einem Kanal die Arzneimittelportionen lediglich übereinander, nicht aber nebeneinander angeordnet sein können. Die Kanäle können beispielsweise derart bemessen sein, dass in einem Kanal lediglich eine Arzneimittelportion aufgenommen werden kann. Zur Abgabe einer Arzneimittelportion aus einem Kanal wird ein Kanal über die Abgabeöffnung in der Bodenfläche des Gehäuses des Vorratsbehälters bewegt, und die in dem Kanal (an unterster Stelle) angeordnete Arzneimittelportion rutscht beziehungsweise fällt schwerkraftbedingt in die Abgabeöffnung. Um zu vermeiden, dass weitere in dem oder über dem Kanal lagernde Arzneimittelportionen ebenfalls abgegeben werden, also eine unbekannte Anzahl von Arzneimittelportionen abgegeben wird, ist in dem Bereich über der Abgabeöffnung ein Rückhalteabschnitt eines Rückhaltemittels bzw. Separators zumindest in oder über dem Kanal geführt beziehungsweise angeordnet, der an der Abgabeöffnung ausgerichtet ist. Der Rückhalteabschnitt ist in Bezug auf die Höhe des Kanals derart in diesem oder über diesem angeordnet, dass unter dem Rückhalteabschnitt lediglich eine Arzneimittelportion angeordnet sein kann. Sofern der Rückhalteabschnitt in den Kanal geführt ist, um die unterste Arzneimittelportion von darüber angeordneten zu trennen, weisen einzelne Kanäle separierende Vorsprünge einen Schlitz auf, welcher den Rückhalteabschnitt aufnimmt. Sofern der Rückhalteabschnitt über den Kanälen angeordnet beziehungsweise geführt ist, ist dieser regelmäßig nur geringfügig über den oberen Enden der Vorsprünge geführt, so dass vermieden wird, dass bei Abgabe der Arzneimittelportion weitere Arzneimittelportionen in den Kanal gelangen.

Die Vereinzelungseinrichtung ist bei bekannten Vorratsbehältern in einem zumindest innen kreiszylinderförmigen Abschnitt des Gehäuses des Vorratsbehälters angeordnet und umfasst eine der Gehäuse-Bodenfläche zugewandte Grundfläche. Um eine möglichst reibungsfreie Drehbarkeit der Vereinzelungseinrichtung zu gewährleisten und ein Ableiten von z. B. Arzneimittelabrieb zu gewährleisten, ist zwischen Gehäuse-Bodenfläche und Grundfläche der Vereinzelungseinrichtung stets ein Spalt ausgebildet. Bei der Vereinzelung selbst reiben die Arzneimittel- und Nahrungsmittelergänzungsportionen aneinander und an Bauteilen des Vorratsbehälters, wodurch diese Bauteile und die Arzneimittel- und Nahrungsmittelergänzungsportionen elektrostatisch aufgeladen werden, so dass eine elektrostatische Anziehung zwischen diesen besteht. Aufgrund dieser elektrostatischen Anziehung kann es bei einer Ausrichtung eines Kanals an der Abgabeöffnung der Gehäuse-Bodenfläche vorkommen, dass die Arzneimittelportion (im Nachfolgenden wird lediglich von Arzneimittelportion gesprochen, entsprechendes gilt aber auch für Nahrungsmittelergänzungsprodukte und entsprechende Kleinstückgüter) nicht schwerkraftbedingt durch die Abgabeöffnung fällt, sondern sich bei dem eigentlichen Abgabevorgang oder ggf. auch bei einer Bewegung über die Gehäuse-Bodenfläche unter die Grundfläche zieht und an der Grundfläche hängen bleibt. Folge ist eine Nichtabgabe oder verspätete Abgabe der Arzneimittelportion, was zu einer fehlerhaften Zusammenstellung von Arzneimittelportionen führt, wobei eine verspätete Abgabe zu zwei fehlerhaften Zusammenstellungen führt - bei einer Zusammenstellung fehlt eine Arzneimittelportion, bei einer anderen nachfolgenden Zusammenstellung wird eine Arzneimittelportion zu viel verblistert. Insbesondere die zweite Variante ist vor dem Hintergrund von unerwünschten Wechselwirkungen zwischen bestimmen Arzneimittelarten besonders kritisch. Vorratsbehälter der vorgenannten Art, bei denen diese Probleme auftreten können, sind beispielsweise in der EP 3 389 022 A1 und der US 2016/001956 A1 offenbart. Die US 2016/001956 A1 offenbart ein Medikamentenausgabegerät, welches durch Rotationsschritte eines Vorratsbehälters Medikamentenportionen ausgibt, wobei ein an einer Drehplatte angebrachter Steg für die Vereinzelung der Medikamente zuständig ist.

Zudem werden Medikamentenpartikel durch Vibrationen in einen separaten Ausgabebereich befördert und durch eine Erhebung davon abgehalten, in den Bereich des Rotors zu gelangen. Die JP 5 577033 B2 bezieht sich auf einen Medikamentenaufbewahrungsbehälter, der mittels Rotationen Medikamente ausgibt. Die Unterseite des Rotors umfasst Erhebungen, die dazu dienen, den Rotor entlang eines vordefinierten Pfades zu führen und Reibung zu verringern. Durch versetzte Anordnung von Seitenwänden in der Ausgabeöffnung wird verhindert, dass elektrisch aufgeladene Medikamente haften bleiben. Die US 2002/195459 A1 offenbart ein automatisiertes Pillenausgabesystem, in welchem Pillen vertikal in röhrenartigen Behältern aufbewahrt werden, welche an den Innenseiten Führungselemente aufweisen, um Reibung zwischen den Pillen und den Innenseiten des Rohres zu reduzieren.

Aus der US 2011/163112 ist ebenfalls ein Vorratsbehälter bekannt. In dieser Druckschrift ist es offenbart, das Problem des Hängenbleibens von Arzneimittelportionen an der Gehäuse-Grundfläche durch eine Abgabeöffnung mit einer speziellen Form zu lösen.

Es ist Aufgabe der vorliegenden Erfindung, einen Vorratsbehälter für eine Vorrats- und Abgabestation für Kleinstückgüter bereitzustellen, bei welchem fehlerhafte Arzneimittelabgaben durch ein Hängenbleiben einer Arzneimittelportion an der Grundfläche der Vereinzelungseinrichtung vermieden werden.

Diese Aufgabe wird gelöst durch einen Vorratsbehälter nach Anspruch 1. Der erfindungsgemäße Vorratsbehälter für eine Vorrats- und Abgabestation für Kleinstückgüter umfasst ein einen Aufnahmeraum für Kleinstückgüter umschließendes Gehäuse mit einem innen kreiszylinderförmigen Abschnitt und einer eine Abgabeöffnung aufweisenden Gehäuse-Bodenfläche, eine in dem kreiszylinderförmigen Abschnitt angeordnete Vereinzelungseinrichtung mit mehreren Kanälen zur Aufnahme zumindest eines Kleinstückguts und mit einer der Gehäuse-Bodenfläche zugewandten Grundfläche, wobei die Grundfläche Abgabeöffnungen der Kanäle aufweist. Der Vorratsbehälter umfasst ferner ein Rückhaltemittel mit einem Positioniermittel und einem Rückhalteabschnitt, wobei das Positioniermittel das Rückhaltemittel über der Abgabeöffnung hält.

Erfindungsgemäß ist vorgesehen, dass die Grundfläche der Vereinzelungseinrichtung zumindest abschnittsweise (und insbesondere im Bereich der Abgabeöffnungen der Kanäle) zur Verminderung einer möglichen Kontaktfläche zwischen Grundfläche und Kleinstückgut eine Mehrzahl von Vertiefungen und/oder Erhebungen aufweist, wobei deren Form und Größe derart gewählt ist, dass eine elektrostatische Anziehung zwischen Kleinstückgütern und der Grundfläche vermindert ist.

Erfindungsgemäß wird von Vertiefungen und/oder Erhebungen gesprochen, da bei einer ebenen Grundfläche stets das eine das andere bedingt - wenn die Vertiefungen überwiegen, sind die Erhebungen das "herausragende" Merkmal, wenn die Erhebungen überwiegen, sind die Vertiefungen das herausragende Merkmal. Wesentlich ist, dass die Verminderung der Kontaktfläche zu einer verminderten elektrostatischen Anziehung führt, so dass ein Einziehen oder Anhaften von Arzneimittelportionen an der Grundfläche vermieden wird. Die Gestaltung der Vertiefungen/Erhebungen ist auch abhängig von der Form der zu vereinzelnden Arzneimittelportionen - wenn beispielsweise flache kreisförmige Arzneimittelportionen zu vereinzeln sind, sollten beispielweise Vertiefungen nicht so gewählt werden, dass die flache Arzneimittelportion mit dem flachen Abschnitt mehr oder weniger genau in eine Vertiefung passt. Eine Wahl der geeigneten Vertiefungen/Erhebungen ergibt sich für den Fachmann aber sofort aus der genauen Gestalt und weiteren Charakteristika der zu vereinzelnden Arzneimittelportionen.

Die Verminderung der Kontaktfläche vermindert eine mögliche elektrostatische Anziehung zwischen Grundfläche und Arzneimittelportion, ein Einziehen oder Anhaften findet nicht statt, eine fehlerhafte Abgabe von Arzneimittelportionen wird vermieden.

Bei einer besonders einfach herstellbaren bevorzugten Ausführungsform, bei welcher die Kanäle als nach außen offene Kanäle am Außenumfang der Vereinzelungseinrichtung durch eine Mehrzahl von Stegen definiert sind, sind Vertiefungen/Erhebungen in den Stegen angeordnet. Bedingt durch die Drehbewegung bei der Vereinzelung und der Anordnung am Außenumfang findet in einem solchen Fall das "Einziehen" regelmäßig unter einen Steg statt, so dass es sinnvoll ist, den Steg mit Vertiefungen/Erhebungen zu versehen. Zusätzlich können aber auch weitere Vertiefungen/Erhebungen an dem verbleibenden, zumeist ringförmig ausgebildeten Abschnitt der Grundfläche angeordnet sein, insbesondere im Bereich der Ausgabeöffnung der Kanäle.

Wie bereits oben dargelegt, ist die genaue Ausgestaltung der Vertiefungen/Erhebungen von dem genauen Aufbau der Vereinzelungseinrichtung und den zu vereinzelnden Arzneimittelportionen abhängig. Das Problem des Einziehens bzw. Hängenbleibens an der Grundfläche tritt aber insbesondere bei leichten flachen oder ovalen Arzneimittelportionen auf. Bei einer bevorzugten Ausführungsform, bei welcher die Vertiefungen besonders einfach herstellbar sind, ist es vorgesehen, dass Vertiefungen (bzw. zumindest ein Teil davon) als radiale Nuten ausgebildet sind. Alternativ oder zusätzlich kann vorgesehen sein, dass Vertiefungen als koaxiale Nuten ausgebildet sind.

Unabhängig von der genauen Ausgestaltung der Vertiefungen/Erhebungen ist es regelmäßig notwendig, die Vereinzelungseinrichtung zu reinigen - entweder weil diese ausgetauscht werden soll, oder weil sich zu viel Arzneimittelabrieb in dem Vorratsbehälter angeordnet hat. Bei einer bevorzugten Ausführungsform, bei welcher Vertiefungen besonders leicht gründlich gereinigt werden können, ist es vorgesehen, dass die radialen Nuten zum Außenumfang der Vereinzelungseinrichtung offen ausgebildet sind. Darüber hinaus ist es bei dieser Ausführungsform konstruktiv besonders einfach die Nuten einzubringen.

Im Nachfolgenden wird eine bevorzugte Ausführungsform des erfindungsgemäßen Vorratsbehälters anhand der beigefügten Zeichnung beschrieben, in welcher
Figuren 1a, 1b und 2 verschiedene Schrägansichten der bevorzugten Ausführungsform zeigen,
Figur 3 eine Draufsicht der bevorzugten Ausführungsform zeigt, wobei die Vereinzelungseinrichtung fortgelassen ist,
Figuren 4a und 4b Schnittansichten der bevorzugten Ausführungsform zeigen, wobei bei Figur 4b das Innere der Vereinzelungseinrichtung veranschaulicht ist,
Figur 5 eine Kombination aus Vereinzelungseinrichtung und Rückhaltemittel zeigt,
Figur 6 eine Seitenansicht der Vereinzelungseinrichtung bei Abgabe einer Arzneimittelportion zeigt, und
Figuren 7a und 7b Detailansichten der Vereinzelungseinrichtung zeigen.

Figuren 1a, 1b und 2 zeigen verschiedene Schrägansichten einer bevorzugten Ausführungsform des erfindungsgemäßen Vorratsbehälters 1. Der erfindungsgemäße Vorratsbehälter 1 umfasst ein einen Aufnahmeraum 2 für Arzneimittelportionen umschließendes Gehäuse 10, welches im unteren Abschnitt einen innen kreiszylinderförmigen Abschnitt 11 aufweist. Der Vorratsbehälter 1 umfasst ferner eine Grundplatte 12, und einen Deckel 14, der während des Betriebes der Vorrats- und Abgabestation auf dem Gehäuse 10 angeordnet ist und für ein Nachfüllen abgenommen werden kann. Um den Vorratsbehälter 1 besser händeln zu können, umfasst dieser im "vorderen" Bereich einen Griff 13. Wie dies insbesondere in Figur 2 zu erkennen ist, ist in dem innen kreiszylinderförmigen Abschnitt 11 eine Vereinzelungseinrichtung 30 mit einer dem Aufnahmeraum 2 zugewandten Oberfläche 31 angeordnet. Auf der Oberfläche 31 sind bei der gezeigten Ausführungsform drei Vorsprünge 34 angeordnet, die für eine Bewegung der Arzneimittelportionen innerhalb des Aufnahmeraums sorgen und somit ein Gleiten von Arzneimittelportionen in Kanäle 32 fördern. Bei der gezeigten Ausführungsform sind die Kanäle am Außenumfang der Vereinzelungseinrichtung 30 angeordnet. Die Kanäle sind definiert durch eine Mehrzahl von Stegen 33, die an einem Grundkörper der Vereinzelungseinrichtung angeordnet sind. Die Stege selbst können angesetzt sein, sie können aber auch ausgebildet werden, indem die Kanäle 32 aus dem Grundkörper ausgefräst werden.

Figur 3 zeigt eine Draufsicht auf die bevorzugte Ausführungsform, wobei bei dieser Draufsicht die Vereinzelungseinrichtung 30 fortgelassen ist. Wie es in Figur 3 zu erkennen ist, umfasst das Gehäuse eine Gehäuse-Bodenfläche 15, in der eine Abgabeöffnung 16 angeordnet ist. "Unter" der Abgabeöffnung ist ein Verbindungsmittel 17 angeordnet, über welches die abgegebene Arzneimittelportion einer (nicht gezeigten) Führungseinrichtung übergeben wird. Um eine Arzneimittelportion aus einem Kanal abzugeben, wird die Vereinzelungseinrichtung mittels eines in Figur 3 angedeuteten Kopplungsmittels 50 derart gedreht, dass ein Kanal über der Abgabeöffnung 16 angeordnet ist, so dass eine in einem Kanal angeordnete Arzneimittelportion schwerkraftbedingt durch die Abgabeöffnung 16 und das Verbindungsmittel 17 fällt.

Figuren 4a und 4b zeigen Schnittansichten der bevorzugten Ausführungsform des erfindungsgemäßen Vorratsbehälters, wobei bei Figur 4b das Innere der Vereinzelungseinrichtung erkennbar ist. Wie dies in Figuren 4a und 4b zu erkennen ist, wird die Vereinzelungseinrichtung 30 über das Kopplungsmittel 50 in dem kreiszylinderförmigen Abschnitt 11 gehalten. Ebenfalls zu erkennen ist, dass zwischen einer Grundfläche 36 (siehe dazu Figur 4b) der Vereinzelungseinrichtung, die bei der gezeigten Ausführungsform bedingt durch die Kopplung mit dem Kopplungsmittel 50 innen ringförmig ausgebildet ist, und der Gehäuse-Bodenfläche 15 ein Spalt ausgebildet ist, in welchen gegebenenfalls Arzneimittelportionen eingezogen werden können. Bei der gezeigten Ausführungsform umfasst die Grundfläche der Vereinzelungseinrichtung ferner Bereiche, die durch die Stege 33 gebildet werden, wie dies bei nachfolgenden Figuren eindeutiger zu erkennen ist.

Bedingt durch die elektrostatische Aufladung der Arzneimittelportionen und/oder der Vereinzelungseinrichtung kann die elektrostatische Anziehung zwischen diesen bewirken, dass eine Arzneimittelportion an der Grundfläche 36, insbesondere im Bereich der Stege, anhaftet. Um dies zu vermeiden sieht die Erfindung vor, eine mögliche Kontaktfläche zwischen Arzneimittelportion und Grundfläche zu vermindern, und zwar indem Vertiefungen/Erhebungen in die Grundfläche eingebracht werden. Wie man bei Figur 4b bereits angedeutet erkennen kann, sind bei der gezeigten Ausführungsform radiale Nuten 37 vorgesehen, die für eine solche Verminderung sorgen.

In den Figuren 4a und 4b ist ferner angedeutet, dass ein Rückhalteabschnitt 41 des Rückhaltemittels 40 über einen Schlitz in dem kreiszylinderförmigen Abschnitt 11 des Gehäuses in den Bereich oberhalb der Abgabeöffnung 16 geführt ist und stets an der Abgabeöffnung ausgerichtet ist. Dies bewirkt, dass der Rückhalteabschnitt bei der gezeigten Ausführungsform stets oberhalb der Kanalöffnungen gehalten ist, die hin zu der Abgabeöffnung zur Abgabe einer Arzneimittelportion gedreht wird. Ein Eintritt von weiteren Arzneimittelportionen in den ausgerichteten Kanal ist nicht möglich, auch wenn in dem ausgerichteten Kanal keine Arzneimittelportion mehr vorhanden ist. Durch diese Ausrichtung des Rückhalteabschnittes können stets nur so viele Arzneimittelportionen aus dem ausgerichteten Kanal in die Abgabeöffnung übergehen, wie in dem Kanal angeordnet sind - üblicherweise sind die Kanäle derart an die Arzneimittelportionen angepasst, dass in jedem Kanal unterhalb des Rückhalteabschnittes lediglich eine Arzneimittelportion angeordnet ist. Der Rückhalteabschnitt 41 des Rückhaltemittels 40 ist über ein Positioniermittel 42 gehalten, wobei dieses bei der gezeigten Ausführungsform außen an dem Gehäuse befestigt ist. Wie genau das Rückhaltemittel konstruiert und angeordnet ist, ist für die vorliegende Erfindung jedoch unerheblich.

Figur 5 zeigt eine Detailansicht der Kombination Vereinzelungseinrichtung 30 / Rückhaltemittel 40 und es ist veranschaulicht, wie der Rückhalteabschnitt 41 oberhalb einer Aufnahmeöffnung eines Kanals den Eintritt weiterer Arzneimittelportionen in diesen Kanal verhindert.

Wie eingangs erwähnt, kann es insbesondere bei leichten und/oder flachen Arzneimittelportionen vorkommen, dass diese nicht über die Abgabeöffnung abgegeben werden, sondern aufgrund der elektrostatischen Anziehung in den Spalt zwischen der Grundfläche der Vereinzelungseinrichtung und der Gehäuse-Bodenfläche gezogen werden. Auch ist es aufgrund einer möglichen elektrostatischen Anziehung zwischen der Grundfläche und einer zu vereinzelnden Arzneimittelportion möglich, dass diese bei einer Abgabesituation nicht schwerkraftbedingt abgegeben wird, sondern in der Situation, dass ein Teil der Grundfläche der Vereinzelungseinrichtung über die Abgabeöffnung 16 gedreht ist, von elektrostatischen Anziehungskräften unter den Abschnitt der Grundfläche gezogen wird, der dann über der Abgabeöffnung angeordnet ist. Eine entsprechende Situation ist in Figur 6 veranschaulicht, bei welcher die Vereinzelungseinrichtung 30 und das Führungsmittel in einer Seitenansicht dargestellt sind. Die eigentlich abzugebende Arzneimittelportion 3 fällt nicht durch das Verbindungsmittel 17, sondern haftet unter dem "freien" Abschnitt der Grundfläche der Vereinzelungseinrichtung, wobei dieser Grundflächenabschnitt bei der gezeigten Ausführungsform von einem Steg 33 gebildet wird.

Figuren 7a und 7b zeigen weitere Ansichten der Vereinzelungseinrichtung gemäß der bevorzugten Ausführungsform. Zu erkennen ist, dass eine mögliche Kontaktfläche zwischen Arzneimittelportion und Grundfläche durch radiale Nuten 37 vermindert ist, wodurch die elektrostatische Anziehung vermindert wird - ein Einziehen oder Anhaften (wie in Figur 6a) unterbleibt bei entsprechender Wahl der Vertiefungen. Bei der gezeigten Ausführungsform sind die radialen Nuten primär im Bereich der Stege 33 ausgebildet, da die in Figur 6a gezeigte Situation für einen Großteil der Fehlabgaben sorgt. Wie dies in den Figuren 6 und 7a, 7b zu erkennen ist, sind die radialen Nuten nach "außen" offen, weisen also eine Austrittsöffnung auf, so dass man diese einfach in die Grundfläche einbringen kann. Darüber hinaus lassen sich entsprechend offen ausgebildete Nuten auch einfach gründlich reinigen - Arzneimittelabrieb kann nach außen aus der Nut hinausbewegt werden.

Bei alternativen Ausführungsformen können zusätzliche Nuten im inneren Ringbereich der Grundfläche angeordnet sein; alternativ (oder zusätzlich) können die Nuten auch koaxial ausbildet sein. Bei wieder anderen Ausführungsformen kann die Verminderung der Kontaktfläche erhalten werden, indem beispielsweise die Grundflächenabschnitte der Stege 33 mit einer Mehrzahl von kleinen Erhebungen versehen werden - auch eine solche Gestaltung der Grundfläche kann für eine benötigte Verminderung der elektrostatischen Anziehung zwischen Grundfläche und Arzneimittelportion sorgen.

## Patentansprüche

1. Vorratsbehälter (1) für eine Vorrats- und Abgabestation für Kleinstückgüter, aufweisend:
ein einen Aufnahmeraum (2) für Kleinstückgüter umschließendes Gehäuse (10) mit einem kreiszylinderförmigen Abschnitt (11) und einer eine Abgabeöffnung (16) aufweisenden Gehäuse-Bodenfläche (15),
eine in dem kreiszylinderförmigen Abschnitt (11) des Gehäuses (10) angeordnete Vereinzelungseinrichtung (30) mit mehreren Kanälen (32) zur Aufnahme zumindest eines Kleinstückguts und mit einer der Gehäuse-Bodenfläche (15) zugewandten Grundfläche (36), wobei die Grundfläche (36) Abgabeöffnungen (38) der Kanäle (32) aufweist, und
ein Rückhaltemittel (40) mit einem Positioniermittel (42) und einem Rückhalteabschnitt (41), wobei das Positioniermittel (42) das Rückhaltemittel (40) über der Abgabeöffnung (16) hält,
**dadurch gekennzeichnet, dass** die Grundfläche (36) der Vereinzelungseinrichtung (30) zumindest abschnittsweise zur Verminderung einer möglichen Kontaktfläche zwischen Grundfläche und Kleinstückgut eine Mehrzahl von Vertiefungen (37) und/oder Erhebungen aufweist, wobei deren Form und Größe derart gewählt ist, dass eine elektrostatische Anziehung zwischen Kleinstückgütern und der Grundfläche (36) vermindert ist.

2. Vorratsbehälter (1) für eine Vorrats- und Abgabestation für Kleinstückgüter nach Anspruch 1, wobei die Kanäle (32) am Außenumfang der Vereinzelungseinrichtung (30) durch eine Mehrzahl von Stegen (33) definiert sind,
**dadurch gekennzeichnet, dass** Vertiefungen/Erhebungen in den Stegen (33) angeordnet sind.

3. Vorratsbehälter (1) für eine Vorrats- und Abgabestation für Kleinstückgüter nach Anspruch 1 oder 2, **dadurch gekennzeichnet, dass** die Vertiefungen als koaxiale Nuten ausgebildet sind.

4. Vorratsbehälter (1) für eine Vorrats- und Abgabestation für Kleinstückgüter nach Anspruch 1 oder 2, **dadurch gekennzeichnet, dass** die Vertiefungen als radiale Nuten ausgebildet sind.

5. Vorratsbehälter (1) für eine Vorrats- und Abgabestation für Kleinstückgüter nach Anspruch 4, **dadurch gekennzeichnet, dass** die radialen Nuten zum Außenumfang der Vereinzelungseinrichtung (30) offen ausgebildet sind.

## Claims

1. Storage container (1) for a storage and dispensing station for small piece goods, comprising:
a housing (10) enclosing a receiving space (2) for small piece goods, including a circular cylindrical section (11) and a housing bottom surface (15) having a dispensing opening (16),
a separating device (30) situated in the circular cylindrical section (11) of the housing (10) including a plurality of channels (32) for receiving at least one small piece good and including a base area (36) facing the housing bottom surface (15), the base area (36) having dispensing openings (38) of the channels (32), and
a retaining means (40) including a positioning means (42) and a retaining section (41), the positioning means (42) holding the retaining means (40) over the dispensing opening (16),
**characterized in that** the base area (36) of the separating device (30) has a plurality of depressions (37) and/or elevations, at least in sections, to reduce a possible contact area between the base area and small piece good, the shape and size of which is selected in such a way that an electrostatic attraction between small piece goods and the base area (36) is reduced.

2. The storage container (1) for a storage and dispensing station for small piece goods according to claim 1, wherein the channels (32) on the outer circumference of the separating device (30) are defined by a plurality of webs (33),
**characterized in that** depressions/elevations are situated in the webs (33).

3. The storage container (1) for a storage and dispensing station for small piece goods according to claim 1 or 2, **characterized in that** the depressions are designed as coaxial grooves.

4. The storage container (1) for a storage and dispensing station for small piece goods according to claim 1 or 2, **characterized in that** the depressions are designed as radial grooves.

5. The storage container (1) for a storage and dispensing station for small piece goods according to claim 4, **characterized in that** the radial grooves are open to the outer circumference of the separating device (30).

## Revendications

1. Réservoir de stockage (1) pour une station de stockage et de distribution de petits articles, présentant :
un boîtier (10) entourant un espace de réception (2) pour les petits articles, avec une section cylindrique circulaire (11) et une surface de fond de boîtier (15) présentant une ouverture de distribution (16),
un dispositif de séparation (30) disposé dans la section cylindrique circulaire (11) du boîtier (10), avec plusieurs canaux (32) destinés à recevoir au moins un petit article et avec une surface de base (36) tournée vers la surface de fond du boîtier (15), la surface de base (36) présentant des ouvertures de distribution (38) des canaux (32), et
un moyen de retenue (40) comprenant un moyen de positionnement (42) et une partie de retenue (41), le moyen de positionnement (42) maintenant le moyen de retenue (40) au-dessus de l'ouverture de distribution (16),
**caractérisé en ce que** la surface de base (36) du dispositif de séparation (30) présente, au moins par sections, pour réduire une surface de contact possible entre la surface de base et les petits articles, une pluralité de creux (37) et/ou de bosses, leur forme et leur taille étant choisies de telle sorte qu'une attraction électrostatique entre les petits articles et la surface de base (36) est réduite.

2. Réservoir de stockage (1) pour une station de stockage et de distribution de petits articles selon la revendication 1, dans lequel les canaux (32) sont définis sur la périphérie extérieure du dispositif de séparation (30) par une pluralité de entretoises (33),
**caractérisé en ce que** des creux/bosses sont disposés dans les entretoises (33).

3. Réservoir de stockage (1) pour une station de stockage et de distribution de petits articles selon la revendication 1 ou 2, **caractérisé en ce que** les creux sont conçus comme des rainures coaxiales.

4. Réservoir de stockage (1) pour une station de stockage et de distribution de petits articles selon la revendication 1 ou 2, **caractérisé en ce que** les creux sont conçus comme des rainures radiales.

5. Réservoir de stockage (1) pour une station de stockage et de distribution de petits articles selon la revendication 4, **caractérisé en ce que** les rainures radiales sont ouvertes vers la périphérie extérieure du dispositif de séparation (30) .
